# EUROPÄISCHE PATENTANMELDUNG

(11) **EP 0 889 297 A1**
(43) Veröffentlichungstag der Anmeldung: **07.01.1999**
(21) Anmeldenummer: 98111930.8
(22) Anmeldetag: 27.06.1998
(51) Int. Cl.: F27D 23/00

(54) **Einrichtung zum Erzeugen und/oder Warmhalten eines Schmelzbades**

(30) Priorität: 03.07.1997 DE 19728372
(71) Anmelder: RUHRGAS AKTIENGESELLSCHAFT, 45138 Essen (DE)
(72) Erfinder: Adelt, Markus, Dr.-Ing., 46286 Dorsten (DE); Siebert, Hans-Dieter, Dipl.-Ing., 45239 Essen (DE); Altemark, Detlef, Dr.-Ing., 46288 Dorsten (DE); Schröder, Dominik, Dr., 58553 Halver (DE)
(74) Vertreter: Harlacher, Mechthild

(57) **Zusammenfassung**

Die Einrichtung weist einen mit einem Deckel (5) versehenen Schmelzbehälter (3) auf. Der Schmelzbehälter (3) enthält ein Nichteisenmetallschmelzbad (7) mit darüber befindlicher Atmosphäre (9). Im Schmelzbehälter ist ein in das Schmelzbad eintauchendes Tauchrohr (11) angeordnet. Ein Schutzrohr (37) umgibt das Tauchrohr im Bereich der oberhalb des Schmelzbades befindlichen Atmosphäre unter Bildung eines Ringspaltes (39). In den Ringspalt strömt Inertgas über eine Inertgaseintrittsöffnung (49) ein und über eine Inertgasaustrittsöffnung (51) aus. Das Inertgas schützt das Tauchrohr im Bereich der oberhalb des Schmelzbades befindlichen Atmosphäre vor Oxidationen und Anbackungen. Die Verwendung eines Tauchrohres verhindert bei direkter Heizung auftretende Oxidationen des Schmelzbades und erzielt einen hohen Wirkungsgrad.

## Beschreibung

Die Erfindung betrifft eine Einrichtung zum Erzeugen und/oder Warmhalten eines Schmelzbades, insbesondere eines Schmelzbades aus Nichteisenmetall, mit einem Schmelzbehälter für das Schmelzbad und eine darüber befindliche Atmosphäre, und einer Heizeinrichtung zum Beheizen des Schmelzbades.

Schmelzbäder werden z.B. zur Erzeugung, zur Aufbereitung und zum Abgießen von Metallen verwendet. Das Schmelzbad kann sowohl direkt als auch indirekt beheizt werden.

Bei der direkten Heizung wird das Schmelzbad, z.B. in einem Trommel- oder einem Tiegelofen, mit fossilen Brennstoffen direkt an der freien Badfläche beheizt. Die direkte Heizung hat jedoch den Nachteil, daß eine erhöhte Oxidation bzw. ein erhöhter Abbrand des Metalls auftritt. Ferner belasten bei der direkten Befeuerung die in den Verbrennungsabgasen enthaltenen Schadstoffe das Schmelzbad bzw. die darüber befindliche Ofenatmosphäre.

Kleinere Öfen, z.B. kleinere Tiegelöfen, werden zur Vermeidung dieser Nachteile in der Regel von außen durch eine Tiegelwand mit fossilen Brennstoffen oder mit elektrischem Strom beheizt. Die indirekte Heizung hat jedoch einen wesentlich schlechteren Wirkungsgrad als die direkte Heizung. Zudem beansprucht eine indirekte Heizung viel Raum.

Der Erfindung liegt daher das Problem zugrunde, eine gattungsgemäße Einrichtung zur Verfügung zu stellen, die die Vorteile der indirekten Heizung hat und außerdem einen besseren Wirkungsgrad erzielt.

Dieses Problem wird erfindungsgemäß dadurch gelöst, daß die Heizeinrichtung als im Schmelzbehälter angeordnetes, in das Schmelzbad eintauchendes Tauchrohr ausgebildet ist, und daß dem Tauchrohr Mittel zugeordnet sind, die die Temperatur der Tauchrohroberfläche im Bereich der oberhalb des Schmelzbades befindlichen Atmosphäre unterhalb vorgegebener Grenzwerte halten.

Das geschlossene Tauchrohr verhindert, daß Schadstoffe aus dem Tauchrohr austreten. Durch die Anordnung des Tauchrohres mitten in der Schmelze wird zudem ein guter Wirkungsgrad der Heizung erzielt.

Der Erfindung liegt zudem die Erkenntnis zugrunde, daß Anbackungen an dem Material des Tauchrohres im oberhalb des Schmelzbades befindlichen Atmosphärenbereich wirksam vermieden werden können, wenn die Temperatur der Tauchrohroberfläche in diesem Bereich unterhalb vorgegebener Grenzwerte gehalten wird. Derartige Anbackungen bestehen aus Reaktionsprodukten der Metall- und/oder Flußmitteldämpfe über dem Schmelzbad. Sie können teilweise zu einer kurzfristigen Zerstörung des Materials des Tauchrohres führen.

Es sind zwar technische Keramiken als Tauchrohrmaterial entwickelt worden, die im direkten Kontakt mit dem Schmelzbad eine ausreichende Lebensdauer besitzen, jedoch kommt es auch bei diesen Tauchrohrmaterialien ohne die Mittel zur Einhaltung vorgegebener Temperaturgrenzwerte zu den beschriebenen Anbackungen im Atmosphärenbereich.

Die Mittel zur Einhaltung der vorgegebenen Grenzwerte der Temperatur der Tauchrohroberfläche können technisch einfach und kostengünstig, insbesondere auch nachträglich, installiert werden. Die Grenzwerte können von den Betriebsbedingungen des Tauchrohres, z.B. von der Heizleistung der Heizeinrichtung und dem Material des Schmelzbades, abhängig sein.

Vorteilhafterweise enthält das Tauchrohr einen Brenner, vorzugsweise einen Rekuperatorbrenner. Somit können fossile Brennstoffe zur Erwärmung verwendet werden. Der Primärenergieverbrauch und die Energiekosten können dadurch gegenüber einem Einsatz von Elektrowärme beträchtlich gesenkt werden. Bei der Verwendung eines Rekuperatorbrenners können besonders hohe Wirkungsgrade erzielt werden.

Es hat sich bewährt, daß die Mittel zur Einhaltung der vorgegebenen Grenzwerte der Temperatur der Tauchrohroberfläche derart ausgebildet sind, daß die Tauchrohroberflächentemperatur auf eine Temperatur im Bereich von 80 bis 120 % der Schmelzbadtemperatur einstellbar ist.

Bei einem bevorzugten Ausführungsbeispiel weisen die Mittel zur Einhaltung der vorgegebenen Grenzwerte der Temperatur der Tauchrohroberfläche eine im Bereich der oberhalb des Schmelzbades befindlichen Atmosphäre an der Innenseite des Tauchrohres befestigte Wärmedämmung auf. Durch die Anordnung der Wärmedämmung auf der Innenseite des Tauchrohres steht die Wärmedämmung nicht mit der oberhalb des Schmelzbades befindlichen Atmosphäre und darin enthaltenen Flußmittel- und Metalldämpfen in Kontakt. An das Material der Wärmedämmung müssen daher keine besonderen Anforderungen hinsichtlich der Korrosionsbeständigkeit gegenüber den Dämpfen des Schmelzbades gestellt werden.

Alternativ oder auch zusätzlich können die Mittel zur Einhaltung der vorgegebenen Grenzwerte der Temperatur der Tauchrohroberfläche eine Kühleinrichtung aufweisen, wobei die Kühleinrichtung derart ausgebildet ist, daß der Innenseite der Tauchrohroberflache kaltes Kühlgas zuführbar ist.

Vorzugsweise ist das Kühleinrichtung derart ausgebildet, daß Verbrennungsluft des Brenners als Kühlgas verwendbar ist. In diesem Fall ist nur eine einzige Zuführleitung für Verbrennungsluft und Kühlgas erforderlich. Ein Teil der zugeführten Verbrennungsluft kann kostengünstig und ohne besonderen technischen Aufwand vor der Brennzone als Kühlgas abgezweigt werden.

Eine Weiterbildung der Erfindung ist dadurch gekennzeichnet, daß eine Einrichtung zum gemeinsamen Abführen des Kühlgases und der Abgase des Brenners vorgesehen ist.

Alternativ oder auch zusätzlich kann das erfindungsgemäße Problem dadurch gelöst werden, daß bei einer gattungsgemäßen Einrichtung die Heizeinrichtung als im Schmelzbehälter angeordnetes, in das Schmelzbad eintauchendes Tauchrohr ausgebildet ist, und daß Mittel vorgesehen sind, um ein reaktionsträges Gas, vorzugsweise Inertgas, z.B. Stickstoff, der oberhalb des Schmelzbades befindlichen Atmosphäre zuzuführen. Auch mit dieser Einrichtung wird eine bei den direkt beheizten Schmelzbädern auftretende erhöhte Oxidation des Schmelzbades vermieden und ein guter Wirkungsgrad erreicht. Zusätzlich wird vermieden, daß Metall aus dem Schmelzbad mit dem Sauerstoff der Luft enthaltenden Atmosphäre oxidiert und Oxidationsprodukte, z.B. Aluminiumoxid, Magnesiumoxid, Zinkoxid usw. als Krätze am Rohr anbacken und auf der Oberfläche schwimmen.

Vorteilhafterweise sind die Mittel zum Zuführen von reaktionsträgem Gas derart ausgebildet, daß bei Zufuhr des reaktionsträgen Gases die der oberhalb des Schmelzbades befindlichen Atmosphäre ausgesetzte Oberfläche des Tauchrohres von reaktionsträgem Gas umgeben ist. Dazu kann das reaktionsträge Gas beispielsweise derart eingedüst werden, daß es einen Schleier um das Tauchrohr bildet.

Genauso kann ein vorzugsweise rohrförmiger Hohlkörper vorgesehen werden, der das Tauchrohr im Bereich der oberhalb des Schmelzbades befindlichen Atmosphäre unter Bildung eines vorzugsweise ringförmigen Spaltes umgibt, wobei die Mittel zum Zuführen von reaktionsträgem Gas derart angeordnet sein müssen, daß das reaktionsträge Gas in dem Spalt einführbar ist. Der rohrförmige Hohlkörper erfordert keine Wärmeübertragungseigenschaften und keine besondere mechanische Belastbarkeit, sondern kann speziell im Hinblick auf das Korrosionsverhalten und die Benetzungseigenschaften gegenüber der Gas- und Flüssigkeitsphase ausgelegt werden. Sollte ein Verschleiß des Hohlkörpers auftreten, so kann dieser Hohlkörper ohne besonderen Aufwand ausgetauscht werden. Die Kosten für einen derartigen Austausch betragen nur einen Bruchteil der Kosten des eigentlichen Tauchrohres.

Vorzugsweise umgibt der Hohlkörper das Tauchrohr im gesamten Bereich der oberhalb des Schmelzbades befindlichen Atmosphäre und ragt bis in das Schmelzbad hinein. In diesem Fall reichen geringe Inertgasmengen aus, um die Oberfläche des Tauchrohres zu schützen, da keine Vermischung der oberhalb des Schmelzbades befindlichen Atmosphäre und des Inertgases stattfindet. Das Tauchrohr muß somit im Hinblick auf seine Materialeigenschaften nicht auf die oberhalb des Schmelzbades befindliche Atmosphäre ausgelegt werden, sondern kann bezüglich seiner Wärmeübertragungs- und Benetzungseigenschaften sowie seines Korrosionsverhaltens optimal auf das Schmelzbad abgestimmt werden.

Ein bevorzugtes Ausführungsbeispiel ist dadurch gekennzeichnet, daß die Mittel zum Zuführen von reaktionsträgem Gas derart als Verbindung zwischen dem Spalt und/oder der oberhalb des Schmelzbades befindlichen Atmosphäre und dem Innenraum des Tauchrohres, z.B. als Durchgangsbohrung im Tauchrohr, ausgebildet sind, daß Abgas vom Brenner als reaktionsträges Gas in den Spalt und/oder in die oberhalb des Schmelzbades befindliche Atmosphäre einführbar ist. Die bei der Verbrennung erzeugten Abgase weisen einen wesentlich geringeren O₂-Partialdruck auf und können daher problemlos als Inertgas verwendet werden. Besonders geeignet sind Abgase, die wenig Kohlendioxid und Wasser enthalten. Die Größe und Form der Verbindung ist so auszulegen, daß nur so viel Abgas eingedüst wird, daß möglichst wenig Schadstoffe aus dem Schmelzbad herausgetragen werden, aber gleichzeitig niedrigere Partialdrücke von Anteilen des Schmelzbades erzielt werden. Daher genügt ggf. eine einzige Durchgangsbohrung im Tauchrohr. Das Abgas verteilt sich dann im Spalt aufgrund von Diffusion.

Eine Weiterbildung der Erfindung ist dadurch gekennzeichnet, daß eine zweite Verbindung zwischen dem Spalt und/oder der oberhalb des Schmelzbades befindlichen Atmosphäre und dem Innenraum des Tauchrohres zur Rückführung des in den Spalt und/oder in die oberhalb des Schmelzbades befindliche Atmosphäre abgezweigten Abgasstromes in das Tauchrohr vorgesehen ist.

Vorteilhafterweise ist ein Strömungswiderstand zwischen den zwei Verbindungen im Abgasstrom des Tauchrohres derart angeordnet, daß Abgas des Brenners in den Spalt eindüsbar ist. Der Strömungswiderstand sorgt dafür, daß dem Spalt stets die erforderliche Inertgasmenge zugeführt wird.

Vorzugsweise ist eine Einrichtung zum gemeinsamen Abführen des reaktionsträgen Gases und der Abgase des Tauchrohres vorgesehen. Der bauliche Aufwand zur Herstellung oder Umrüstung der Einrichtung ist somit lediglich gering.

Eine Weiterbildung der Erfindung ist dadurch gekennzeichnet, daß in der Wand des vorzugsweise rohrförmigen Hohlkörpers eine Öffnung vorgesehen ist. Bereits mit Hilfe von kleinen Bohrungen in der Wand des Hohlkörpers kann der O₂-Partialdruck auf der Schmelzbadoberfläche niedrig gehalten werden und können somit Oxidationsprozesse an der Oberfläche verringert werden.

Vorteilhafterweise ist im Schmelzbehälter im Bereich der oberhalb des Schmelzbades befindlichen Atmosphäre, vorzugsweise in der Oberseite oder in einem Deckel, eine Austrittsöffnung zum Abführen des reaktionsträgen Gases vorgesehen.

Ein bevorzugtes Ausführungsbeispiel ist dadurch gekennzeichnet, daß das Tauchrohr aus einem auf der Basis von nitridgebundenen Siliziumkarbiden hergestellten Keramikmaterial besteht.

Zweckmäßige Weiterbildungen der Erfindung sind in den Unteransprüchen angegeben.

Im folgenden wird die Erfindung anhand von in der Zeichnung schematisch dargestellten Ausführungsbeispielen näher erläutert. In der Zeichnungen zeigen:
- Fig. 1: eine schematische Schnittansicht durch eine neuartige Einrichtung zum Erzeugen und/oder Warmhalten eines Schmelzbades gemäß einem ersten Ausführungsbeispiel;
- Fig. 2: eine schematische Schnittansicht durch eine Einrichtung zum Erzeugen und/oder Warmhalten eines Schmelzbades gemäß einem zweiten Ausführungsbeispiel;
- Fig. 3: eine schematische Schnittansicht durch eine Einrichtung zum Erzeugen und/oder Warmhalten eines Schmelzbades gemäß einem dritten Ausführungsbeispiel;
- Fig. 4: eine schematische Schnittansicht durch eine Einrichtung zum Erzeugen und/oder Warmhalten eines Schmelzbades gemäß einem vierten Ausführungsbeispiel;
- Fig. 5: eine schematische Schnittansicht durch eine Einrichtung zum Erzeugen und/oder Warmhalten eines Schmelzbades gemäß einem fünften Ausführungsbeispiel; und
- Fig. 6: eine schematische Schnittansicht durch eine Einrichtung zum Erzeugen und/oder Warmhalten eines Schmelzbades gemäß einem sechsten Ausführungsbeispiel.

Fig. 1 zeigt schematisch einen Schnitt durch eine Einrichtung zum Schmelzen von festen Nichteisenmetallen und/oder zum Warmhalten von Nichteisenmetallschmelzbädern. Der Ofen 1 weist einen Schmelzbehälter 3 auf, der von einem Deckel 5 verschlossen ist. Der Schmelzbehälter 3 enthält ein Schmelzbad 7 aus einem Nichteisenmetall. Über dem Schmelzbad 7 befindet sich die Atmosphäre 9. Ein Tauchrohr 11 ist in der Mitte des Schmelzbehälters 3 angeordnet. Das Tauchrohr 11 reicht fast bis zum Boden des Schmelzbehälters 3. Das Tauchrohr 11 erstreckt sich nach oben durch eine Öffnung 13 im Deckel 5 des Schmelzbehälters hindurch. In dem Tauchrohr 11 ist ein Flammenhalter 15 und ein Flammrohr 17 angeordnet. Das Tauchrohr 11 weist oberhalb des Tiegeldeckels 5 eine Eintrittsöffnung 19 für Verbrennungsluft auf. Am oberen Ende des Tauchrohres ist eine zentrale Eintrittsöffnung 21 für Brenngas vorgesehen. Die Eintrittsöffnung 21 ist über eine zentrale Brennstofflanze 23 mit dem Flammenhalter 15 verbunden. Die Eintrittsöffnung 19 für die Verbrennungsluft ist über einen ringförmigen Verbrennungsluftkanal 25 mit dem Flammenhalter 15 verbunden. Der ringförmige Verbrennungsluftkanal 25 wird innen von der Brennstofflanze 23 und außen von dem Flammrohr 17 begrenzt. Ein ringförmiger Abgaskanal 27 wird innen vom Flammrohr 17 und außen durch den Mantel 29 des Tauchrohres begrenzt. Der Abgaskanal 27 ist oberhalb des Tiegeldeckels 5 mit einer Abgasaustrittsöffnung 31 verbunden. Im Bereich der oberhalb des Schmelzbades befindlichen Atmosphäre 9 ist auf der Innenseite des Tauchrohrmantels 29 eine Wärmedämmung 32 angeordnet. Die Wärmedämmung 32 ist so angeordnet, daß sie nach unten bis in den Bereich der Metallschmelze hineinragt. Nach oben erstreckt sich die Wärmedämmung 32 bis über den Deckel 5 des Schmelzbehälters 3.

Beim Betrieb wird dem Flammenhalter 15 über die Eintrittsöffnung 21 und die Brennstofflanze 23 Brenngas sowie über die Eintrittsöffnung 19 und den Verbrennungskanal 25 Verbrennungsluft zugeführt. Unterhalb des Flammenhalters 15 bildet sich im Flammrohr 17 eine Flamme. Das nach unten strömende Abgas wird von innen nach außen um den unteren Rand des Flammrohres 17 herumgeführt und über den äußeren Ringkanal 27 nach oben zur Abgasaustrittsöffnung 31 geleitet. Im Bereich oberhalb des Flammenhalters 15 wird das Abgas außen an der frisch zugeführten Verbrennungsluft 19 vorbeigeführt. Dadurch findet oberhalb des Flammenhalters 15 durch das Flammrohr 17 eine Wärmeübertragung von dem Abgas auf die Verbrennungsluft statt. Die Verbrennungsluft wird dadurch vorgewärmt.

Mit Hilfe der Wärmedämmung 32 kann die Temperatur der Tauchrohroberfläche im Bereich der Ofenatmosphäre durch geeignete Materialwahl unterhalb vorgegebener Grenzwerte gehalten werden. Durch diese Einhaltung vorgegebener Grenzwerte können Anbackungen erfolgreich verhindert werden. Die Lebensdauer des Tauchrohres 11 kann dadurch erheblich verlängert werden.

In Fig. 2 ist eine Einrichtung zum Erzeugen und/oder Warmhalten eines Schmelzbades gemäß einem zweiten Ausführungsbeispiel der Erfindung dargestellt. Anstelle der Wärmedämmung ist ein Kühlkanal 33 vorgesehen. Die Eintrittsöffnung 19 für die Verbrennungsluft ist nicht nur mit dem Verbrennungsluftkanal 25, sondern ebenfalls mit dem Kühlkanal 33 verbunden. Am Eingang des Kühlkanals 33 ist eine Drosselklappe 35 angeordnet. Der Kühlkanal 33 verläuft im Bereich der oberhalb des Schmelzbades befindlichen Atmosphäre 9 unmittelbar auf der Innenseite des Tauchrohrmantels 29 nach unten. Im Betrieb läßt sich die gewünschte Menge der als Kühlluft verwendeten Verbrennungsluft durch geeignete Einstellung der Drosselklappe 35 zuführen. Die Kühlluft strömt durch den Kühlkanal 33 nach unten bis zu dessen Ende kurz unterhalb der Schmelzbadoberfläche. Dort wird die kühle Luft durch das entgegenströmende Verbrennungsabgas um 180° in den sich zur Mitte des Tauchrohres 11 hin anschließenden ringförmigen Abgaskanal 27 umgelenkt. Die kühle Luft strömt zusammen mit dem Verbrennungsabgas in dem Abgaskanal 27 zur Austrittsöffnung 31.

Fig. 3 zeigt eine Einrichtung zum Erzeugen und/oder Warmhalten eines Schmelzbades gemäß einem dritten Ausführungsbeispiel der Erfindung. Die Einrichtung unterscheidet sich von der Einrichtung gemäß den Figuren 1 und 2 dadurch, daß anstelle der Wärmedämmung bzw. des Kühlsystems ein Schutzrohr 37 das Tauchrohr 29 im Bereich der Atmosphäre 9 unter Bildung eines ringförmigen Spaltes 39 umgibt. Das Schutzrohr reicht bis in das Schmelzbad 7 hinein. Es weist an seinem oberen Ende einen Flansch 41 auf, mit dem es auf dem Rand der Öffnung 13 des Deckels 5 des Schmelzbehälters 3 aufliegt. In dem Tauchrohr 29 sind zwei Durchgangsbohrungen 43 und 45 vorgesehen. Zwischen den beiden Durchgangsbohrungen 43 und 45 ist im ringförmigen Abgaskanal 27 ein Strömungswiderstand 47 angeordnet. Ein Teilstrom des Abgases im Abgaskanal 27 tritt aufgrund des Strömungswiderstandes 47 durch die untere Durchgangsbohrung 43 in den Spalt 39 ein. Das Abgas strömt im ringförmigen Spalt nach oben und strömt durch die obere Durchgangsbohrung 45 wieder mit dem im Abgaskanal verbliebenen Teilstrom zusammen. Der vereinigte Abgasstrom strömt zur Abgasaustrittsöffnung 31.

Durch das in das Schmelzbad eintauchende Schutzrohr 37 wird die Atmosphäre im Ringspalt 39 gegenüber der oberhalb des Schmelzbades befindlichen Atmosphäre 9 abgeschottet. Das im Ringspalt 39 eingedüste Verbrennungsabgas weist einen wesentlich geringeren O₂-Partialdruck als Luft auf und dient daher als Inertgas. Die Oberfläche des Tauchrohres steht im Bereich der oberhalb des Schmelzbades befindlichen Atmosphäre 9 nur mit diesem Inertgas in Kontakt. Somit kann eine Oxidations- bzw. Krätzebildung auf der Oberfläche des Tauchrohres im Atmosphärenbereich verhindert werden.

Fig. 4 zeigt eine Einrichtung zum Erzeugen und/oder Warmhalten eines Schmelzbades gemäß einem vierten Ausführungsbeispiel der Erfindung. Die Einrichtung unterscheidet sich von der Einrichtung gemäß Fig. 3 dadurch, daß das Tauchrohr keine Durchgangsbohrungen aufweist, sondern eine separate Inertgaseintrittsöffnung 49 und eine separate Inertgasaustrittsöffnung 51. Die Inertgaseintrittsöffnung 49 und die Inertgasaustrittsöffnung 51 sind oberhalb des Deckels 5 des Schmelzbehälters angeordnet und jeweils mit dem Ringspalt 39 verbunden. Das Inertgas, zum Beispiel Stickstoff, wird über die Inertgaseintrittsöffnung 49 zugeführt und durchströmt den Ringspalt 39. Das Inertgas tritt dann aus der der Inertgaseintrittsöffnung 49 gegenüberliegenden Inertgasaustrittsöffnung 51 heraus. Bei dieser Ausführungsform können bei hohen Temperaturen Oxidationen im Ringspalt zuverlässig vermieden werden, welche zu Anbackungen führen würden. Daher bietet die Zuführung eines separaten Inertgases einen besonders guten Schutz vor Anbackungen am Tauchrohr im Bereich der Atmosphäre 9.

In Fig. 5 ist eine Einrichtung zum Erzeugen und/oder Warmhalten eines Schmelzbades gemäß einem fünften Ausführungsbeispiel schematisch dargestellt. Diese Einrichtung unterscheidet sich von dem Ausführungsbeispiel gemäß Fig. 4 dadurch, daß in dem Schutzrohr 37 kurz oberhalb der Oberfläche des Schmelzbades 7 eine Durchgangsbohrung 53 vorgesehen ist. Ferner ist der Ringspalt 39 nicht direkt mit einer Inertgasaustrittsöffnung verbunden. Statt dessen ist in dem Deckel 5 des Schmelzbehälters 3 eine Inertgasaustrittsöffnung 55 vorgesehen.

Das Inertgas strömt wiederum durch die Eintrittsöffnung 49 in den Ringspalt 39 ein. Es verläßt den Ringspalt durch die Durchgangsbohrung 53 und gelangt in die oberhalb des Schmelzbades befindlichen Atmosphäre 9. Das Inertgas strömt durch die Inertgasaustrittsöffnung 55 aus dem Schmelzbehälter nach oben aus. Indem das Inertgas über die Schmelzbadoberfläche geleitet wird, kann dort der O₂-Partialdruck ebenfalls niedrig gehalten werden. Auf diese Weise können auch an der Schmelzbadoberfläche die Oxidationen reduziert werden.

Fig. 6 zeigt eine Einrichtung zum Erzeugen und/oder Warmhalten eines Schmelzbades gemäß dem sechsten Ausführungsbeispiel der Erfindung. Diese Einrichtung unterscheidet sich von der Einrichtung gemäß dem vierten Ausführungsbeispiel dadurch, daß keine seperate Inertgasaustrittsöffnung vorgesehen ist. Statt dessen weist das Tauchrohr im oberen Bereich der Atmosphäre 9 eine Durchgangsöffnung 57 auf. Das dem Ringspalt 39 zugeführte Inertgas strömt durch diese Durchgangsöffnung 57 in den ringförmigen Abgaskanal 27 und wird über die Abgasaustrittsöffnung 31 gemeinsam mit dem Abgas abgeführt.

Im Rahmen des Erfindungsgedankens sind zahlreiche Weiterbildungen denkbar. Die verschiedenen Ausführungsbeispiels können beliebig miteinander kombiniert werden, um die gewünschte Lebensdauer des Tauchrohres zu erzielen. Anstelle eines Kühlgases kann auch eine Kühlflüssigkeit verwendet werden. Insbesondere kann die Form des Hohlkörpers und des Tauchrohres auch oval oder mehreckig gewählt werden. Ferner kann die Zahl der Verbindungen zwischen dem Spalt und dem Abgaskanal des Tauchrohres, zwischen dem Spalt und der oberhalb des Schmelzbades befindlichen Atmosphäre und zwischen dem Abgaskanal und der oberhalb des Schmelzbades befindlichen Atmosphäre beliebig variiert werden. Schließlich kann bei dem Ausführungsbeispiel gemäß Fig. 3 das Schutzrohr 37 vollständig weggelassen werden.

## Patentansprüche

1. Einrichtung zum Erzeugen und/oder Warmhalten eines Schmelzbades, insbesondere eines Schmelzbades aus Nichteisenmetall, mit
einem Schmelzbehälter (3) für das Schmelzbad (7) und eine darüber befindliche Atmosphäre (9), und
einer Heizeinrichtung zum Beheizen des Schmelzbades,
**dadurch gekennzeichet,**
daß die Heizeinrichtung als im Schmelzbehälter angeordnetes, in das Schmelzbad eintauchendes Tauchrohr (11) ausgebildet ist, und
daß dem Tauchrohr Mittel (32, 33) zugeordnet sind, die die Temperatur der Tauchrohroberfläche im Bereich der oberhalb des Schmelzbades befindlichen Atmosphäre unterhalb vorgegebener Grenzwerte halten.

2. Einrichtung nach Anspruch 1, dadurch gekennzeichnet, daß das Tauchrohr einen Brenner, vorzugsweise einen Rekuperatorbrenner, enthält.

3. Einrichtung nach Anspruch 1 oder 2, dadurch gekennzeichnet, daß die Mittel zur Einhaltung der vorgegebenen Grenzwerte der Temperatur der Tauchrohroberfläche (32, 33) derart ausgebildet sind, daß die Tauchrohroberflächentemperatur auf eine Temperatur im Bereich von 80 - 120% der Schmelzbadtemperatur einstellbar ist.

4. Einrichtung nach einem der Ansprüche 1 bis 3, dadurch gekennzeichnet, daß die Mittel zur Einhaltung der vorgegebenen Grenzwerte der Temperatur der Tauchrohroberfläche eine im Bereich der oberhalb des Schmelzbades befindlichen Atmospäre (9) an der Innenseite des Tauchrohres befestigte Wärmedämmung (32) aufweisen.

5. Einrichtung nach einem der Ansprüche 1 bis 4, dadurch gekennzeichnet, daß die Mittel zur Einhaltung der vorgegebenen Grenzwerte der Temperatur der Tauchrohroberfläche eine Kühleinrichtung (33) aufweisen, wobei die Kühleleinrichtung derart ausgebildet ist, daß der Innenseite der Tauchrohroberfläche kaltes Kühlgas zuführbar ist.

6. Einrichtung nach Anspruch 5, dadurch gekennzeichnet, daß die Kühleinrichtung (33) derart ausgebildet ist, daß Verbrennungsluft des Brenners als Kühlgas verwendbar ist.

7. Einrichtung nach Anspruch 5 oder 6, dadurch gekennzeichnet, daß eine Einrichtung (27) zum gemeinsamen Abführen des Kühlgases und der Abgase des Brenners vorgesehen ist.

8. Einrichtung zum Erzeugen und/oder Warmhalten eines Schmelzbades, insbesondere eines Schmelzbades aus Nichteisenmetall, vorzugsweise nach einem der Ansprüche 1 bis 7, mit
einem Schmelzbehälter (3) für das Schmelzbad (7) und eine darüber befindliche Atmosphäre (9), und
einer Heizeinrichtung zum Beheizen des Schmelzbades,
**dadurch gekennzeichet,**
daß die Heizeinrichtung als im Schmelzbehälter angeordnetes, in das Schmelzbad eintauchendes Tauchrohr (11) ausgebildet ist, und
daß Mittel (43; 49) vorgesehen sind, um ein reaktionsträges Gas, vorzugsweise Inertgas, z.B. Stickstoff, der oberhalb des Schmelzbades befindlichen Atmosphäre (9) zuzuführen.

9. Einrichtung nach Anspruch 8, dadurch gekennzeichnet, daß das Tauchrohr einen Brenner (15), vorzugsweise einen Rekuperatorbrenner, enthält.

10. Einrichtung nach Anspruch 8 oder 9, dadurch gekennzeichnet, daß die Mittel zum Zuführen von reaktionsträgem Gas (43; 49) derart ausgebildet sind, daß bei Zufuhr des reaktionsträgen Gases die der oberhalb des Schmelzbades befindlichen Atmosphäre ausgesetzte Oberfläche des Tauchrohres (29) von reaktionsträgem Gas umgeben ist.

11. Einrichtung nach einem der Ansprüche 8 bis 10, dadurch gekennzeichnet, daß ein vorzugsweise rohrförmiger Hohlkörper (37) das Tauchrohr im Bereich der oberhalb des Schmelzbades befindlichen Atmosphäre (9) unter Bildung eines vorzugsweise ringförmigen Spaltes (39) umgibt, und
daß die Mittel zum Zuführen von reaktionsträgem Gas (43; 49) derart angeordnet sind, daß das reaktionsträge Gas in den Spalt (39) einführbar ist.

12. Einrichtung nach Anspruch 11, dadurch gekennzeichnet, daß der Hohlkörper (37) das Tauchrohr im gesamten Bereich der oberhalb des Schmelzbades befindlichen Atmosphäre (9) umgibt und bis in das Schmelzbad (7) hineinragt.

13. Einrichtung nach einem der Ansprüche 8 bis 12, dadurch gekennzeichnet, daß die Mittel zum Zuführen von reaktionsträgem Gas (43; 49) derart als Verbindung zwischen dem Spalt (39) und/oder der oberhalb des Schmelzbades befindlichen Atmosphäre und dem Innenraum des Tauchrohres, z.B. als Durchgangsbohrungen (43) im Tauchrohr, ausgebildet sind, daß Abgas vom Brenner als reaktionsträges Gas in den Spalt und/oder in die oberhalb des Schmelzbades befindliche Atmosphäre einführbar ist.

14. Einrichtung nach Anspruch 13, dadurch gekennzeichnet, daß eine zweite Verbindung (45) zwischen dem Spalt (39) und/oder der oberhalb des Schmelzbades befindlichen Atmosphäre und dem Innenraum des Tauchrohres zur Rückführung des in den Spalt und/oder in die oberhalb des Schmelzbades befindliche Atmosphäre abgezweigten Abgasstromes in das Tauchrohr (11) vorgesehen ist.

15. Einrichtung nach Anspruch 14, dadurch gekennzeichnet, daß ein Strömungswiderstand (47) zwischen den zwei Verbindungen (43, 45) im Abgasstrom des Tauchrohres derart angeordnet ist, daß Abgas des Brenners in den Spalt (39) eindüsbar ist.

16. Einrichtung nach einem der Ansprüche 8 bis 15, dadurch gekennzeichnet, daß eine Einrichtung (27) zum gemeinsamen Abführen des reaktionsträgen Gases und der Abgase des Tauchrohres vorgesehen ist.

17. Einrichtung nach einem der Ansprüche 11 bis 16, dadurch gekennzeichnet, daß in der Wand des vorzugsweise rohrförmigen Hohlkörpers (37) eine Öffnung (53) vorgesehen ist.

18. Einrichtung nach einem der Ansprüche 8 bis 17, dadurch gekennzeichnet, daß im Schmelzbehälter (3) im Bereich der oberhalb des Schmelzbades befindlichen Atmosphäre (9), vorzugsweise in der Oberseite oder in einem Deckel (15), eine Austrittsöffnung (55) zum Abführen des reaktionsträgen Gases vorgesehen ist.

19. Einrichtung nach einem der Ansprüche 1 bis 18, dadurch gekennzeichnet, daß das Tauchrohr aus einem auf der Basis von nitridgebundenen Siliziumkarbiden hergestellten Keramikmaterial besteht.
